# EUROPÄISCHE PATENTANMELDUNG

(11) **EP 2 151 530 A2**
(43) Veröffentlichungstag der Anmeldung: **10.02.2010**
(21) Anmeldenummer: 09166421.9
(22) Anmeldetag: 27.07.2009
(51) Int. Cl.: E04B 2/74, E04B 1/24

(54) **Schutzkabine mit Stützen aus Hohlprofilen**

(30) Priorität: 08.08.2008 DE 202008010572 U
(71) Anmelder: Staudinger, Karl, 86316 Friedberg (DE)
(72) Erfinder: Staudinger, Karl, 86316 Friedberg (DE)
(74) Vertreter: Charrier, Rapp & Liebau

(57) **Zusammenfassung**

Die Erfindung betrifft eine Schutzkabine mit mehreren auf einem Unterbau (3) befestigten Eckpfosten (1), mehreren zwischen den Eckpfosten (1) angeordneten Zwischenstützen (2) und mehreren an den Eckpfosten (1) und/oder den Zwischenstützen (2) befestigten Abdeckplatten (8). Um die Schutzkabine kostengünstig herzustellen, bestehen die Eckpfosten (1) und die Zwischenstützen (2) aus einem zu einem Hohlprofil gebogenen Blech (12, 13) mit einer zur Innenseite der Schutzkabine weisenden Öffnung (18, 27) zwischen den Blechenden.

## Beschreibung

Die Erfindung betrifft eine Schutzkabine nach dem Oberbegriff des Anspruchs 1.

Derartige Schutzkabinen werden z.B. als Bearbeitungszellen für die Schweiß- und Klebebearbeitung oder als Verkleidung von Werkzeugmaschinen und Handhabungseinrichtungen zum Schutz der Umgebung eingesetzt. In solchen Schutzkabinen können z.B. Roboter oder ein andere automatische Handhabungseinrichtungen zur Durchführung von Schweiß- oder Klebearbeiten untergebracht sein. Bei den bisher bekannten Schutzkabinen dieser Art bestehen die Eckpfosten und die Zwischenpfosten üblicherweise aus geschlossenen Hohlprofilrohren, die in der Regel im Strangpressverfahren hergestellt sind. Allerdings sind derartige Hohlprofilrohre vergleichsweise teuer und erfordern eine aufwändige Lagerhaltung.

Aufgabe der Erfindung ist es, eine Schutzkabine der eingangs genannten Art zu schaffen, die aus einfachen Bauteilen kostengünstig hergestellt werden kann.

Diese Aufgabe wird durch eine Schutzkabine mit den Merkmalen des Schutzanspruchs 1 gelöst. Zweckmäßige Weiterbildungen und vorteilhafte Ausführungsformen der Erfindung sind Gegenstand der Unteransprüche.

Die erfindungsgemäße Schutzkabine enthält mehrere auf einem Unterbau montierbare Eckpfosten, mehrere zwischen den Eckpfosten angeordnete Zwischenstützen und mehrere an den Eckpfosten und/oder den Zwischenstützen befestigte Abdeckplatten, wobei die Eckpfosten und die Zwischenstützen aus einem zu einem Hohlprofil gebogenen Blech mit einer zur Innenseite der Schutzkabine gerichteten Öffnung zwischen den Blechenden bestehen. Die Eckpfosten und Zwischenstützen können so aus einfachen Blechstreifen durch einen entsprechenden Biegevorgang schnell und kostengünstig hergestellt und an die jeweiligen Anforderungen angepasst werden. In die Blechstreifen können auch bereits die Bohrungen für die Befestigung der Abdeckplatten eingestanzt werden, wodurch die Fertigung erheblich vereinfacht wird. Auf diese Weise ist die Herstellung von Schutzkabinen in unterschiedlichen Formen und Größen im Baukastenprinzip auch ohne aufwändige Lagerhaltung von Profilrohren möglich. Durch die an der Innenseite der Eckpfosten und Zwischenstützen vorgesehene Öffnung können Kabel oder andere Versorgungsleitungen einfach in die Eckpfosten oder Zwischenstützen eingesetzt und dort sicher verlegt werden.

In einer besonders zweckmäßigen Ausführung weisen die Eckpfosten zwei rechtwinklige Außenseiten und zwei nach innen abgewinkelte, gegenüber den Außenseiten verkürzte Schenkel auf, zwischen deren Enden die zur Innenseite der Schutzkabine weisende Öffnung gebildet wird. Die Zwischenstützen enthalten zweckmäßigerweise eine Außenseite, zwei nach innen weisende Schenkel und zwei einwärts abgewinkelte Stege, zwischen deren Enden die die zur Innenseite der Schutzkabine weisende Öffnung gebildet wird.

Zum Schutz der Leitungen oder zur Vermeidung frei liegender Kabel und Versorgungsleitungen können die Öffnungen in vorteilhafter Weise durch Abdeckbleche oder andere geeignete Abdeckungen sicher verschlossen werden. Die Abdeckbleche sind einfach abnehmbar, so der Einbau oder Austausch der Kabel bzw. Versorgungsleitungen ohne weiteres möglich ist.

In einer kostengünstigen Ausführung bestehen die Abdeckplatten aus an ihren Rändern rechtwinklig abgekanteten Blechplatten. Es können aber auch andere Abdeckungen zum Einsatz gelangen.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1:**: den Grundaufbau einer erfindungsgemäßen Schutzkabine in einer Perspektive;
- **Figur 2:**: ein Ausführungsbeispiel für einen Grundkörper einer Schutzkabine in einer Perspektivansicht;
- **Figur 3:**: einen Querschnitt durch einen Eckpfosten, einen Zwischenpfosten und eine Abdeckplatte einer Schutzkabine und
- **Figur 4:**: einen Zwischenpfosten und einen oberen Abschlusspfosten in einer Seitenansicht.

In Figur 1 ist der Grundaufbau einer aus einfachen Blechplatten hergestellten Schutzkabine in einer Perspektive gezeigt. Die schematisch dargestellte Schutzkabine enthält vier vertikale Eckpfosten 1 und mehrere dazwischen angeordnete vertikale Zwischenstützen 2, die auf einem in Figur 2 dargestellten Unterbau 3 befestigt sind. Hierzu sind an den unteren Enden der Eckpfosten 1 und Zwischenstützen 2 geeignete Endplatten 4 und 5 zur Befestigung auf entsprechenden Auflageplatten 6 bzw. 7 des Unterbaus 3 angebracht. Die Endplatten 4 und 5 sind zweckmäßigerweise am unteren Ende der Eckpfosten 1 bzw. Zwischenstützen 2 angeschweißt. Zwischen den Eckpfosten 1 und den Zwischenstützen 2 sind Abdeckplatten 8 zur Bildung eines Gehäuses angeordnet. Die Abdeckplatten 8 sind zwischen die Eckpfosten 1 und die Zwischenstützen 2 eingesetzt und mit diesen verschraubt. Hierzu sind die aus Blechplatten bestehenden Abdeckplatten 8 an ihren Rändern rechtwinklig abgekantet und weisen in den abgewinkelten Kanten 9 mehrere Bohrungen 10 für Verbindungsschrauben 11 oder andere geeignete Verbindungselemente auf. Dies ist besonders gut in Figur 3 erkennbar.

Aus Figur 3 geht auch hervor, dass die Eckpfosten 1 und die Zwischenstützen 2 aus einem zu einem Hohlprofil gebogenen Blech 12 bzw. 13 bestehen. Der Eckpfosten 1 weist einen im Wesentlichen rechteckigen Querschnitt mit zwei rechtwinkligen Außenseiten 14 und 15 und zwei nach innen abgewinkelten, gegenüber den Außenseiten 14 und 15 verkürzten Schenkeln 16 und 17 auf. Zwischen den Enden der verkürzten Schenkel 16 und 17 des Blechs 12 wird eine über die gesamte Länge des Eckpfostens 1 verlaufende, zur Innenseite der Schutzkabine weisende Öffnung 18 an der inneren Ecke des Eckpfostens 1 gebildet. Bei der gezeigten Ausführung ist die Öffnung 18 durch eine an die Schenkel 16 und 17 angeschraubte winkelförmige Abdeckplatte 19 verschlossen. Hierzu sind in den Schenkeln 16 und 17 geeignete Gewindebohrungen 20 für Schrauben 21 angeordnet.

Die Zwischenstütze 2 weist einen im Wesentlichen C-förmigen Querschnitt mit einer Außenseite 22, zwei nach innen abgewinkelten Schenkeln 23 und 24 sowie zwei einwärts abgewinkelten Stegen 25 und 26 auf. Zwischen den beiden Enden der Stege 25 und 26 des Blechs 13 wird auch hier eine über die gesamte Länge des Zwischenpfostens 2 verlaufende, zur Innenseite der Schutzkabine weisende Öffnung 27 gebildet. Die Öffnung 27 kann durch eine gerade Abdeckplatte 28 verschlossen werden. Hierzu sind an den nach innen abgewinkelten Stegen 25 und 26 entsprechende Bohrungen 29 für Schrauben 30 vorgesehen.

Der in Figur 2 dargestellte Unterbau 3 enthält einen Rahmen aus Profilträgern 31, auf denen aus Blechplatten bestehende Bodenplatten 32 und Auflageplatten 33 für Einbauten befestigt sind. An den Rändern des Unterbaus 3 sind die zu den Endplatten 4 und 5 der Eckpfosten 1 und Zwischenstützen 2 gehörenden Auflageplatten 6 bzw. 7 angebracht. An den Außenseiten der z.B. mit einem U-Profil ausgeführten Profilträger 31 sind Halterungen 34 für Ankerschrauben 35 oder andere Halteelemente zur Befestigung des Unterbaus 3 auf dem Boden oder einem Fundament angebracht. In dem Unterbau 3 sind außerdem Aufnahmeöffnungen 36 für einen Greifer eines Gabelstaplers oder einen anderen geeigneten Hubvorrichtung vorgesehen. Dadurch kann der Unterbau 3 oder die gesamte Schutzkabine einfach transportiert und versetzt werden. Zweckmäßigerweise sind die Aufnahmeöffnungen 36 in einem oder mehreren der außenseitigen Profilträger 31 vorgesehen.

Die vertikalen Eckstützen 1 und die Zwischenstützen 2 sind an ihren oberen Enden durch in Figur 4 erkennbare horizontale Querstreben 37 miteinander verbunden. Auch die Querstreben 37 sind als Biegeteile aus einem zu einem Hohlprofil gebogenen Blech 38 hergestellt und weisen einen im Wesentlichen C-förmigen Querschnitt auf. Die Querstreben 37 sind über Schrauben 39 auf oberen Endplatten 40 der Eckpfosten 1 oder Zwischenstützen 2 befestigt. Auf den Querstreben 37 sind obere Abdeckbleche 41 angebracht. In einem oder mehreren der Abdeckbleche 41 kann eine Abzugsöffnung 42 z.B. für den Abzug oder ein Absaugen der bei einer Schweißbearbeitung entstehenden Gase vorgesehen sein. Unterhalb der Abzugsöffnung 42 ist eine vom dem oberen Abdeckblech 41 beabstandete weitere Platte 43 über Distanzhalter 44 befestigt. Durch die zusätzliche Platte 43 kann verhindert werden, dass Schmutz über die Abzugsöffnung 42 auf die Bearbeitungsstelle fällt. Außerdem kann vermieden werden, dass bei der Absaugung Luftwirbel entstehen, die z.B. zu einer unerwünschten Abkühlung der Schweißstelle führen können.

## Patentansprüche

1. Schutzkabine mit mehreren auf einem Unterbau (3) befestigten Eckpfosten (1), mehreren zwischen den Eckpfosten (1) angeordneten Zwischenstützen (2) und mehreren an den Eckpfosten (1) und/oder den Zwischenstützen (2) befestigten Abdeckplatten (8), **dadurch gekennzeichnet, dass** die Eckpfosten (1) und die Zwischenstützen (2) aus einem zu einem Hohlprofil gebogenen Blech (12, 13) mit einer zur Innenseite der Schutzkabine weisenden Öffnung (18, 27) zwischen den Blechenden bestehen.

2. Schutzkabine nach Anspruch 1, **dadurch gekennzeichnet, dass** die Eckpfosten (1) zwei rechtwinklige Außenseiten (14, 15) und zwei nach innen abgewinkelte, gegenüber den Außenseiten verkürzte Schenkel (16, 17) aufweisen, zwischen deren Enden die zur Innenseite der Schutzkabine weisende Öffnung (18) gebildet wird.

3. Schutzkabine nach Anspruch 1 oder 2, **dadurch gekennzeichnet, dass** die Zwischenstützen (2) eine Außenseite (22), zwei nach innen weisende Schenkel (23, 24) und zwei einwärts abgewinkelte Stege (25, 26) enthalten, zwischen deren Enden die die zur Innenseite der Schutzkabine weisende Öffnung (27) gebildet wird.

4. Schutzkabine nach einem der Ansprüche 1 bis 3, **dadurch gekennzeichnet, dass** die Öffnungen (18, 27) der Eckpfosten (1) und Zwischenstützen (2) durch Abdeckplatten (19, 28) verschließbar sind.

5. Schutzkabine nach einem der Ansprüche 1 bis 4, **dadurch gekennzeichnet, dass** die Abdeckplatten (8) aus an ihren Rändern rechtwinklig abgekanteten Blechplatten bestehen.

6. Schutzkabine nach einem der Ansprüche 1 bis 5, **dadurch gekennzeichnet, dass** an der unteren Enden der Eckpfosten (1) und der Zwischenstützen (2) Endplatten (4, 5) zur Befestigung auf entsprechenden Auflageplatten (6, 7) des Unterbaus (3) angebracht sind.

7. Schutzkabine nach einem der Ansprüche 1 bis 6, **dadurch gekennzeichnet, dass** die Eckpfosten (1) und die Zwischenstützen (2) an ihren oberen Enden durch Querstreben (37) miteinander verbunden sind.

8. Schutzkabine nach Anspruch 7, **dadurch gekennzeichnet, dass** auf den Querstreben (37) ein oder mehrere obere Abdeckbleche (41) angeordnet sind.

9. Schutzkabine nach Anspruch 8, **dadurch gekennzeichnet, dass** in einem oder mehreren der oberen Abdeckbleche (41) eine Abzugsöffnung (42) vorgesehen ist.

10. Schutzkabine nach Anspruch 9, **dadurch gekennzeichnet, dass** unterhalb der Abzugsöffnung (42) eine von dem oberen Abdeckblech (41) beabstandete Platte angeordnet ist.

11. Schutzkabine nach einem der Ansprüche 1 bis 10, **dadurch gekennzeichnet, dass** der Unterbau (3) einen aus Profilträgern (31) hergestellten Rahmen aufweist.

12. Schutzkabine nach Anspruch 11, **dadurch gekennzeichnet, dass** auf den Profilträgern (31) Boden- und Auflageplatten (32, 33) befestigt sind.

13. Schutzkabine nach Anspruch 11 oder 12, **dadurch gekennzeichnet, dass** an der Außenseite der Profilträger (31) Halterungen (34) zur Befestigung des Unterbaus (3) am Boden angebracht sind.

14. Schutzkabine nach einem der Ansprüche 1 bis 13, **dadurch gekennzeichnet, dass** der Unterbau (3) Aufnahmeöffnungen (36) für einen Greifer einer Hubvorrichtung enthält.
